# FASCICULE DE BREVET EUROPEEN

(11) **EP 2 444 759 B1**
(45) Date de publication et mention de la délivrance du brevet: **19.04.2017**
(21) Numéro de dépôt: 11184054.2
(22) Date de dépôt: 06.10.2011
(51) Int. Cl.: F25B 1/10, F25B 9/00, F25J 1/00, F25J 1/02

(54) **Procédé et dispositif de refroidissement/liquéfaction à basse température**
Verfahren und Vorrichtung zur Niedrigtemperaturkühlung/-verflüssigung
Method and device for low-temperature cooling/liquefaction

(30) Priorité: 22.10.2010 FR 1058632
(43) Date de publication de la demande: 25.04.2012
(73) Titulaire: L'Air Liquide Société Anonyme pour l'Etude et l'Exploitation des Procédés Georges Claude, 75007 Paris (FR)
(72) Inventeur: Bernhardt, Jean-Marc, 38500 LA BUISSE (FR); Delcayre, Franck, RIVES SUR FURE 38140 (FR); Grillot, David, 38140 RIVES (FR)
(74) Mandataire: De Cuenca, Emmanuel Jaime

(56) Documents cités:
- EP-A1- 1 059 494
- CN-A- 1 430 029
- FR-A1- 2 919 716
- US-A- 6 065 305
- US-A1- 2003 042 463
- US-A1- 2004 050 093

## Description

La présente invention concerne un procédé et une installation de refroidissement/liquéfaction à basse température.

L'invention concerne plus particulièrement un procédé et une installation de refroidissement/liquéfaction à très basse température (par exemple jusqu'à 4,5K).

L'invention concerne notamment un procédé de réfrigération à basse température dans lequel un gaz de faible masse molaire (par exemple l'hydrogène ou l'hélium) est utilisé comme fluide réfrigérant pour atteindre des températures de réfrigération très basses (par exemple 4,5 K pour l'hélium). L'obtention d'une réfrigération à des températures de 30 K et plus basses nécessite généralement l'utilisation d'un réfrigérant tel que l'hélium. L'hélium est comprimé à une extrémité chaude d'une boucle ou circuit, puis refroidi et détendu dans la partie froide de la boucle. La majeure partie du réfrigérant est réchauffée par échange et recyclée dans l'étage de compression. Dans certaines applications, une fraction du gaz de travail peut être liquéfiée.

L'invention concerne en particulier un procédé de refroidissement/liquéfaction à basse température d'un gaz de travail à faible masse molaire, c'est-à-dire ayant une masse molaire globale moyenne inférieure à 10g/mol tel que l'hélium gazeux pur, le procédé utilisant un premier réfrigérateur/liquéfacteur comprenant une station de compression du gaz de travail et une boîte froide destinée à refroidir le gaz de travail en sortie de la station de compression, le procédé comportant :
- une étape de compression durant laquelle le gaz de travail est comprimé dans la station de compression selon plusieurs étages de compression) utilisant chacun une ou plusieurs machines de compression,
- une étape de refroidissement du gaz de travail comprimé lors de l'étape de compression dans la boîte froide jusqu'à une température froide déterminée,
l'étape de compression utilisant à la fois des machines de compression du type à vis lubrifiées et de machines de compression de type centrifuge.

Le document FR2919716A1 décrit une installation et un procédé selon des préambules des revendications 1 et 3. La compression des cycles de liquéfaction/réfrigération utilisant l'hélium comme gaz de travail est généralement réalisée via un ou plusieurs étages de compresseur de type à vis lubrifiées. Le gaz comprimé est ensuite traité dans un système de déshuilage.

Après sa compression et son déshuilage le gaz de faible masse molaire est refroidi et détendu dans des turbines de détente cryogéniques pour atteindre le niveau de température requis. Les frigories non utilisées par l'utilisateur du réfrigérateur/liquéfacteur sont ensuite transmises au fluide de travail à haute pression pour le refroidir dans les échangeurs de chaleur. Le gaz de travail à basse et moyenne pression du circuit retourne à l'aspiration des compresseurs.

La demande FR2919716A1 décrit l'utilisation de compresseurs de types centrifuges pour remplacer tout ou partie des compresseurs du type à vis lubrifiées dans ces stations de compressions.

Le taux de compression des compresseurs de type centrifuge est cependant limité. Par exemple, il est difficile de dépasser une pression 17 bar avec uniquement deux compresseurs multi-étagés.

De plus, le coût d'un compresseur multi-étagé est relativement important ce qui limite son utilisation aux très grands systèmes de liquéfaction/réfrigération. Certains liquéfacteurs/réfrigérateurs de grande taille existants ont cependant des pressions de fonctionnement autour de 20 à 21 bar. La régulation en débit et en pression d'un compresseur de type centrifuge est par ailleurs limitée en amplitude. Ceci peut être pénalisant en ce qui concerne la consommation d'énergie lors des fonctionnements à marche réduite.

Un but de la présente invention est de pallier tout ou partie des inconvénients de l'art antérieur relevés ci-dessus.

A cette fin, le procédé selon l'invention, par ailleurs conforme à la définition générique qu'en donne le préambule ci-dessus, est essentiellement caractérisé en ce que la station de compression du premier réfrigérateur/liquéfacteur comprend des machines de compression du type à vis lubrifiées, la station de compression du second réfrigérateur/liquéfacteur comprenant au moins une machine de compression du type à compression centrifuge, la sortie de la station de compression du premier réfrigérateur/liquéfacteur étant reliée fluidiquement sélectivement avec l'entrée et avec la sortie d'un étage de compression de la station de compression du second réfrigérateur/liquéfacteur via un système de conduites et de vannes, l'étape de compression utilisant sélectivement au moins une machine de compression appartenant à une station de compression d'un second réfrigérateur/liquéfacteur distinct dudit premier réfrigérateur/liquéfacteur, le second réfrigérateur/liquéfacteur utilisant un fluide de travail de même nature que celui du premier réfrigérateur/liquéfacteur.

Par ailleurs, des modes de réalisation de l'invention peuvent comporter l'une ou plusieurs des caractéristiques suivantes :
- l'étape de compression utilise sélectivement au moins une machine de compression tampon disposé en série entre la station de compression du premier réfrigérateur/liquéfacteur et la station de compression du second réfrigérateur/liquéfacteur.

L'invention concerne également une installation comprenant deux réfrigérateurs/liquéfacteurs distincts destinés à fournir des frigories à deux applications consommatrices distinctes, les deux réfrigérateurs/liquéfacteurs utilisant un gaz de travail de même nature ayant une faible masse molaire, c'est-à-dire ayant une masse molaire globale moyenne inférieure à 10g/mol tel que l'hélium gazeux pur, chaque réfrigérateur/liquéfacteur comprenant sa propre station de compression du gaz de travail et sa propre boîte froide destinée à refroidir le gaz de travail en sortie de la station de compression, la station de compression du premier réfrigérateur/liquéfacteur comprenant des machines de compression du type à vis lubrifiées, la station de compression du second réfrigérateur/liquéfacteur comprenant au moins une machine de compression du type à compression centrifuge, la sortie de la station de compression du premier réfrigérateur/liquéfacteur étant reliée fluidiquement, via une boucle de dérivation, à un étage de compression de la station de compression du second réfrigérateur/liquéfacteur comprenant au moins une machine de compression du type à compression centrifuge, de sorte que la machine de compression du type à compression centrifuge du second réfrigérateur/liquéfacteur est disposée en série avec les machines de compression de la station de compression du premier réfrigérateur/liquéfacteur, pour suppléer sélectivement la compression réalisée par la station de compression du premier réfrigérateur/liquéfacteur avant l'entrée du gaz de travail dans la boîte froide du premier réfrigérateur/liquéfacteur. en ce qu'une première conduite relie fluidiquement la sortie de la station de compression du premier réfrigérateur/liquéfacteur à une entrée d'une machine de compression du type à compression centrifuge du second réfrigérateur/ liquéfacteur, une seconde conduite reliant la sortie de ladite machine de compression du type à compression centrifuge du second réfrigérateur/liquéfacteur à l'entrée de la boîte froide du premier réfrigérateur/liquéfacteur, l'installation comprenant un système de vannes commandés pour utiliser sélectivement ladite machine de compression du type à compression centrifuge du second réfrigérateur/ liquéfacteur dans le cycle de travail du premier réfrigérateur/liquéfacteur. Par ailleurs, des modes de réalisation de l'invention peuvent comporter l'une ou plusieurs des caractéristiques suivantes :
- l'installation comprend une machine de compression tampon disposée en série entre la station de compression du premier réfrigérateur/liquéfacteur et la station de compression du second réfrigérateur/liquéfacteur,
- l'entrée de la machine de compression tampon est raccordée à la première conduite, la sortie de la machine de compression tampon étant raccordée à la seconde conduite,
- la station de compression du premier réfrigérateur/liquéfacteur comprend un premier étage de compression du gaz de travail ayant un taux de compression compris entre quatre et cinq et un second étage de compression ayant un taux de compression compris entre trois et quatre,
- les deux réfrigérateurs/liquéfacteurs sont dimensionnés pour fonctionner à des températures de réfrigération/liquéfaction différentes,
- la station de compression du premier réfrigérateur/liquéfacteur comprend uniquement des machines de compression du type à vis lubrifiées,
- la station de compression du premier réfrigérateur/liquéfacteur comprend un appareil de déshuilage du gaz de travail, ledit appareil de déshuilage étant situé dans le cycle, en aval des machines de compression de type à vis lubrifiées du premier réfrigérateur/liquéfacteur et en amont de la machine de compression de la station de compression du second réfrigérateur/liquéfacteur,
- chaque réfrigérateur/liquéfacteur soumet son gaz de travail à cycle comprenant une étape de refroidissement à basse température d'au moins un organe utilisateur respectif par échange thermique entre le gaz de travail refroidi, le gaz de travail ayant échangé thermiquement avec son organe utilisateur étant ensuite renvoyé au moins en partie vers la station de compression correspondante,
- la machine de compression tampon comprend une ou des machines de compression du type à compression centrifuge.

L'invention peut concerner également tout dispositif ou procédé alternatif comprenant toute combinaison des caractéristiques ci-dessus ou ci-dessous.

D'autres particularités et avantages apparaîtront à la lecture de la description ci-après, faite en référence aux figures dans lesquelles :
- la figure 1 représente une vue schématique et partielle illustrant la structure et le fonctionnement d'un premier exemple de réfrigérateur/liquéfacteur,
- la figure 2 représente une vue schématique et partielle illustrant la structure et le fonctionnement d'un second exemple de réfrigérateur/liquéfacteur,
- la figure 3 représente une vue schématique et partielle illustrant la structure et le fonctionnement d'un premier exemple d'installation de réfrigérateurs/liquéfacteurs selon l'invention,
- la figure 4 représente une vue schématique et partielle illustrant la structure et le fonctionnement d'un seconde exemple d'installation de réfrigérateurs/liquéfacteurs selon l'invention.

Les figures 1 et 2 illustrent des exemples possibles de réfrigérateurs/liquéfacteurs de mise en oeuvre de la solution décrite dans la demande FR2919716A1. Ces réfrigérateurs/liquéfacteurs 1 combinent, au sein de leur station de compression 2, des compresseurs de type à vis lubrifiées EC1, EC2 et des compresseurs de type à compression centrifuge EC3. Ces deux types de compresseurs pouvant fonctionner de manière indépendante ou combinée. Le fluide en aspiration du compresseur de type à compression centrifuge est toujours exempt d'huile.

Dans l'exemple de la figure 1, la station 2 de compression comprend deux étages de compression (le gaz est comprimé dans le premier étage de la pression basse LP à une pression moyenne MP puis le gaz est comprimé dans le second étage de compression de la pression moyenne MP à la pression haute HP). Le premier étage comprend deux compresseurs montés en parallèle (un compresseur de type centrifuge EC3 et un compresseur de type à vis EC1). Le compresseur centrifuge EC3 est de préférence multi-étagé pour permettre un taux de compression similaire aux niveaux de pression existants (en général de 1,05 bar jusqu'à 4 à 5 bar). Cette solution permet de réduire la puissance électrique consommée de la partie basses pression du cycle de compression

Le deuxième étage de compression comprend un compresseur EC2 de type à vis lubrifiées. En sortie du second étage de compression un organe 8 de déshuilage purifie le gaz avant son entrée dans la boîte froide 3.

Dans l'exemple de la figure 2, la station 2 de compression comprend deux étages de compression de type à vis lubrifiées EC1, EC2 en série avec un compresseur EC3 du type centrifuge. Un organe 8 de déshuilage est disposé entre d'une part les deux étages de compression à vis lubrifiées EC1, EC2 et, d'autre part, le compresseur du type centrifuge EC3.

Le compresseur EC3 centrifuge est par exemple à simple étage ou multi-étagé en fonction du taux de compression requis. Si l'on souhaite augmenter la capacité du liquéfacteur/réfrigérateur, le taux de compression de l'étage supplémentaire centrifuge EC3 peut être faible et un seul étage de compression peut être suffisant. Si l'on souhaite en revanche réduire la consommation électrique, le taux de compression sera choisit en fonction du prix d'investissement et gain énergétique sur l'ensemble combinant les deux types de compression (vis+ centrifuge). En effet, à puissance de réfrigérateur égale, l'ajout d'un étage de compression centrifuge nécessite une réduction du taux de compression de l'étage de compression à vis. Les composants existants de la station de compression à vis étant optimisés pour une utilisation déterminée, la possibilité de réduction du taux de compression de cet étage peut donc être limitée.

Il est également possible d'ajouter un compresseur de type centrifuge en parallèle avec de la partie haute pression de la station de compression existante. Ceci nécessite cependant un compresseur centrifuge multi-étagé avec un taux de compression élevé et l'ajout d'un système de déshuilage sur la sortie des compresseur de type à vis de la partie basse pression. Cette dernière possibilité semble cependant plus coûteuse en terme investissement que les précédentes solutions.

Les compresseurs de type centrifuge sont ainsi installés de préférence soit après le déshuilage final de la station de compression à vis lubrifiées, soit avant le premier étage de compression à vis lubrifiées afin d'éviter toute migration de l'huile vers le système de compression centrifuge.

Comme visible aux figures 1 et 2, un compresseur EC3 de type centrifuge peut donc être installé en parallèle ou en supplément d'un étage de compression de type à vis. Ceci permet de réduire la consommation électrique de l'unité. En effet, le rendement global de la compression est bien meilleur avec la compression de type centrifuge.

L'installation représentée à la figure 3 comprend deux réfrigérateurs/liquéfacteurs 1, 11 distincts destinés à fournir des frigories à deux applications consommatrices distinctes. Par exemple, les deux réfrigérateurs/liquéfacteurs 1, 11 fonctionnent à des températures, pressions et débits différents. Les deux réfrigérateurs/liquéfacteurs 1, 11 utilisent un gaz de travail de même nature, par exemple de l'hélium pur.

Chaque réfrigérateur/liquéfacteur 1, 11 comprenant sa propre station 2, 12 de compression du gaz de travail et sa propre boîte froide 3, 4.

La station 2 de compression du premier réfrigérateur/liquéfacteur 1 comprend par exemple deux étages de compression utilisant des machines de compression du type à vis lubrifiées EC1, EC2. Un système de déshuilage 8 est prévu à la sortie du second étage de compression EC2.

La station de compression 12 du second réfrigérateur/liquéfacteur 11 comprend quant à elle au moins une machine de compression EC3 du type à compression centrifuge.

Selon une particularité avantageuse, la station de compression 2 du premier réfrigérateur/liquéfacteur 1 est reliée fluidiquement en série, via une boucle de dérivation, à la machine de compression EC3 du type à compression centrifuge du second réfrigérateur/liquéfacteur 11.

Par exemple, une première conduite 5 relie fluidiquement la sortie de l'organe 8 de déshuilage à une entrée d'une machine de compression EC3 du type à compression centrifuge du second réfrigérateur/liquéfacteur 11.

Une seconde conduite 6 relie quant à elle la sortie de ladite machine de compression EC3 du type à compression centrifuge du second réfrigérateur/liquéfacteur 11 à l'entrée de la boîte froide 3 du premier réfrigérateur/liquéfacteur 1. Un système de vannes 7 commandées disposées sur les conduites 5, 6 permet de réguler sélectivement le flux de gaz de travail vers ladite machine de compression EC3 du type à compression centrifuge du second réfrigérateur/liquéfacteur 11. De cette façon, on contrôle l'utilisation de la machine de compression EC3 du type à compression centrifuge du second réfrigérateur/liquéfacteur 11 dans le cycle de travail du premier réfrigérateur/liquéfacteur 1.

Cette architecture permet de réduire le nombre de compresseurs nécessaires, notamment par rapport à l'architecture des figures 1 et 2 car aucun compresseur n'est ajouté, seule la taille d'un compresseur préexistant est éventuellement augmentée.

La station 2 de compression à vis (du premier réfrigérateur/liquéfacteur 1) peut ainsi être optimisée pour un taux de compression plus faible que celui qui serait requis sans l'utilisation de l'appoint fourni par le compresseur EC3 du réfrigérateur/liquéfacteur 11.

Habituellement le premier étage de compression nécessite un ratio de compression de quatre ou cinq (EC1, compression de la basse pression LP à la moyenne pression MP) et le second étage de compression nécessite un ratio de compression de trois et demi à quatre sur (EC2, compression de la moyenne pression MP à la haute pression HP).

Le compresseur centrifuge EC3 du second réfrigérateur/liquéfacteur 11 assure alors le complément de compression avec le taux de compression fixé par l'application.

Cette solution bien qu'avantageuse présente un inconvénient lorsque le point de fonctionnement ne nécessite pas l'appoint du compresseur centrifuge EC3 du second réfrigérateur/liquéfacteur 11 (en cas de réduction du débit de gaz de travail par exemple).

Le mode de réalisation de la figure 4 se distingue de celui de la figure 3 uniquement en ce qu'une machine de compression EC4 tampon supplémentaire est disposée en série entre la station de compression 2 du premier réfrigérateur/liquéfacteur 1 et la station de compression 12 du second réfrigérateur/liquéfacteur 11. Par soucis de concision, les éléments identiques à ceux décrits ci-dessus sont désignés par les mêmes références numériques et ne sont pas décrits une seconde fois.

La machine de compression EC4 tampon est de préférence du type à compression centrifuge. L'entrée de la machine de compression EC4 tampon est raccordée à la première conduite 5. La sortie de la machine de compression EC4 tampon est raccordée à la seconde conduite 6.

Cette configuration permet de réaliser une station de compression centrifuge (second réfrigérateur/liquéfacteur 11) en série avec la station de compression de type à vis du premier liquéfacteur/réfrigérateur 1. Cette configuration permet de prévoir des tailles compresseurs et des taux de compression compatibles d'un réfrigérateur/liquéfacteur à l'autre.

Dans cette solution, les deux compresseurs de type centriguge EC3, EC4 sont indépendants. Si le réfrigérateur EC3 du second réfrigérateur/liquéfacteur doit réduire sa charge, le taux de compression des stations de compression de type vis EC1, EC2 et du compresseur tampon EC4 centrifuge peuvent être ajustés. La station de compression 12 du second réfrigérateur/liquéfacteur 11 reste indépendante du fonctionnement du premier réfrigérateur/liquéfacteur 1.

En revanche, si un problème survient sur la station de compression du second réfrigérateur/liquéfacteur 11, le compresseur centrifuge tampon EC4 peut se subsister à celui du second réfrigérateur/liquéfacteur 11, par exemple le temps de la réparation.

L'invention permet ainsi de combiner avantageusement deux types de compression sur un même cycle: une compression à vis lubrifié et une compression centrifuge.

L'invention permet une amélioration du rendement globale de la station 2 de compression avec un investissement raisonnable.

La combinaison de station de compression à vis 2 et centrifuge 12 sur un même site prévues pour des applications différentes permet d'ajouter un ou plusieurs étages de compression centrifuge à un réfrigérateur/liquéfacteur 1 utilisant des compresseurs du type à vis.

De même, l'invention permet de remplacer un étage de compression à vis d'un premier réfrigérateur/liquéfacteur 1 par un ou plusieurs étages de compression centrifuge d'un second réfrigérateur/liquéfacteur 11.

La station de compression centrifuge ainsi utilisée permet une régulation de pression de refoulement plus simple et plus rapide que la technologie à vis et permet au réfrigérateur/liquéfacteur de répondre plus rapidement à des charges pulsées de l'application qui nécessite les frigories.

L'invention peut s'appliquer notamment à toute unité de réfrigération/liquéfaction de grande capacité de liquéfaction ou de réfrigération utilisant de l'hélium ou un gaz rare.

## Revendications

1. Procédé de refroidissement/liquéfaction à basse température d'un gaz de travail à faible masse molaire, c'est-à-dire ayant une masse molaire globale moyenne inférieure à 10g/mol tel que l'hélium gazeux pur, le procédé utilisant un premier réfrigérateur/liquéfacteur (1) comprenant une station (2) de compression du gaz de travail et une boîte froide (3) destinée à refroidir le gaz de travail en sortie de la station (2) de compression, le procédé comportant :
- une étape de compression durant laquelle le gaz de travail est comprimé dans la station (2) de compression selon plusieurs étages de compression (EC1, EC2, EC3, EC4) utilisant chacun une ou plusieurs machines de compression,
- une étape de refroidissement du gaz de travail comprimé lors de l'étape de compression dans la boîte froide (3) jusqu'à une température froide déterminée,
l'étape de compression utilisant à la fois des machines de compression du type à vis lubrifiées (EC1, EC2) et de machines de compression de type centrifuge (EC3, EC4), le procédé étant **caractérisé en ce que** la station de compression (2) du premier réfrigérateur/liquéfacteur (1) comprend des machines de compression du type à vis lubrifiées (EC1, EC2), la station de compression (12) d'un second réfrigérateur/liquéfacteur (11) comprenant au moins une machine de compression (EC3) du type à compression centrifuge, la sortie de la station de compression (2) du premier réfrigérateur/liquéfacteur (1) étant reliée fluidiquement sélectivement avec l'entrée et avec la sortie d'un étage de compression (EC3) de la station de compression (12) du second réfrigérateur/liquéfacteur (11) via un système de conduites (5, 6) et de vannes (7), l'étape de compression utilisant sélectivement au moins une machine de compression (EC3) appartenant à une station de compression (12) du second réfrigérateur/liquéfacteur (11) distinct dudit premier réfrigérateur/liquéfacteur (1), le second réfrigérateur/liquéfacteur (11) utilisant un fluide de travail de même nature que celui du premier réfrigérateur/liquéfacteur (1).

2. Procédé selon la revendication 1, **caractérisé en ce que** l'étape de compression utilise sélectivement au moins une machine de compression (EC4) tampon disposé en série entre la station de compression (2) du premier réfrigérateur/liquéfacteur (1) et la station de compression (12) du second réfrigérateur/liquéfacteur (11).

3. Installation comprenant deux réfrigérateurs/liquéfacteurs (1, 11) distincts destinés à fournir des frigories à deux applications consommatrices distinctes, les deux réfrigérateurs/liquéfacteurs (1, 11) utilisant un gaz de travail de même nature ayant une faible masse molaire, c'est-à-dire ayant une masse molaire globale moyenne inférieure à 10g/mol tel que l'hélium gazeux pur, chaque réfrigérateur/liquéfacteur (1, 11) comprenant sa propre station (2, 12) de compression du gaz de travail et sa propre boîte froide (3, 4) destinée à refroidir le gaz de travail en sortie de la station (2, 12) de compression, la station de compression (2) du premier réfrigérateur/liquéfacteur (1) comprenant des machines de compression du type à vis lubrifiées (EC1, EC2), la station de compression (12) du second réfrigérateur/liquéfacteur (11) comprenant au moins une machine de compression (EC3) du type à compression centrifuge, **caractérisée en ce que** la sortie de la station de compression (2) du premier réfrigérateur/liquéfacteur (1) est reliée fluidiquement, via une boucle de dérivation, à un étage de compression (EC3) de la station de compression (12) du second réfrigérateur/liquéfacteur (11) comprenant au moins une machine de compression (EC3) du type à compression centrifuge, de sorte que la machine de compression (EC3) du type à compression centrifuge du second réfrigérateur/liquéfacteur (11) est disposée en série avec les machines de compression (EC1, EC2) de la station de compression (2) du premier réfrigérateur/liquéfacteur (1), pour suppléer sélectivement la compression réalisée par la station (2, 12) de compression du premier réfrigérateur/liquéfacteur (1) avant l'entrée du gaz de travail dans la boîte froide (3) du premier réfrigérateur/liquéfacteur (1) et **en ce qu'**une première conduite (5) relie fluidiquement la sortie de la station (2) de compression du premier réfrigérateur/liquéfacteur (1) à une entrée d'une machine de compression (EC3) du type à compression centrifuge du second réfrigérateur/liquéfacteur (11), une seconde conduite (6) reliant la sortie de ladite machine de compression (EC3) du type à compression centrifuge du second réfrigérateur/liquéfacteur (11) à l'entrée de la boîte froide (3) du premier réfrigérateur/liquéfacteur (1), l'installation comprenant un système de vannes (7) commandés pour utiliser sélectivement ladite machine de compression (EC3) du type à compression centrifuge du second réfrigérateur/liquéfacteur (11) dans le cycle de travail du premier réfrigérateur/liquéfacteur (1).

4. Installation selon la revendication 3, **caractérisée en ce qu'**elle comprend une machine de compression (EC4) tampon disposée en série entre la station de compression (2) du premier réfrigérateur/liquéfacteur (1) et la station de compression (12) du second réfrigérateur/liquéfacteur (11).

5. Installation selon les revendications 3 et 4, **caractérisée en ce que** l'entrée de la machine de compression (EC4) tampon est raccordée à la première conduite (5), la sortie de la machine de compression (EC4) tampon étant raccordée à la seconde conduite (6).

6. Installation selon l'une quelconque des revendications 3 à 5, **caractérisée en ce que** la station de compression (2) du premier réfrigérateur/liquéfacteur (1) comprend un premier étage de compression du gaz de travail ayant un taux de compression compris entre quatre et cinq et un second étage de compression ayant un taux de compression compris entre trois et quatre.

7. Installation selon l'une quelconque des revendications 3 à 6, **caractérisée en ce que** les deux réfrigérateurs/liquéfacteurs (1, 11) sont dimensionnés pour fonctionner à des températures de réfrigération/liquéfaction différentes.

## Patentansprüche

1. Verfahren zum Kühlen/Verflüssigen bei niedriger Temperatur eines Arbeitsgases mit einer geringen molaren Masse, das heißt, dass es eine globale mittlere molare Masse von weniger als 10g/mol, wie reines gasförmiges Helium aufweist, wobei das Verfahren einen ersten Kühler/Verflüssiger (1) verwendet, der eine Station (2) zum Verdichten des Arbeitsgases und eine Kältekammer (3) umfasst, die dazu bestimmt ist, das Arbeitsgas am Ausgang der Station (2) zum Verdichten zu kühlen, wobei das Verfahren Folgendes umfasst:
- einen Verdichtungsschritt, bei dem das Arbeitsgas in der Station (2) zum Verdichten in mehreren Verdichtungsstufen (EC1, EC2, EC3, EC4) verdichtet wird, die jeweils eine oder mehrere Verdichtungsmaschinen verwenden,
- einen Kühlschritt des verdichteten Arbeitsgases beim Verdichtungsschritt in der Kältekammer (3) bis auf eine bestimmte kalte Temperatur,
wobei der Verdichtungsschritt sowohl Verdichtungsmaschinen in der Art von Schraubenverdichtern mit Öleinspritzung (EC1, EC2) und Verdichtungsmaschinen in der Art von Zentrifugalverdichtern (EC3, EC4) verwenden, wobei das Verfahren **dadurch gekennzeichnet ist, dass** die Station (2) zum Verdichten des ersten Kühlers/Verflüssigers (1) Verdichtungsmaschinen in der Art von Schraubenverdichtern mit Öleinspritzung (EC1, EC2) umfasst, wobei die Station (12) zum Verdichten eines zweiten Kühlers/Verflüssigers (11) zumindest eine Verdichtungsmaschine (EC3) in der Art einer Zentrifugalverdichtung umfasst, wobei der Ausgang der Station (2) zum Verdichten des ersten Kühlers/Verflüssigers (1) über ein System an Leitungen (5, 6) und Ventilen (7) fluidtechnisch selektiv mit dem Eingang und mit dem Ausgang einer Verdichtungsstufe (EC3) der Station (12) zum Verdichten des zweiten Kühlers/Verflüssigers (11) verbunden ist, wobei der Verdichtungsschritt selektiv zumindest eine Verdichtungsmaschine (EC3) verwendet, die einer Station (12) zum Verdichten des zweiten Kühlers/Verflüssigers (11) angehört, der sich vom ersten Kühler/Verflüssiger (1) unterscheidet, wobei der zweite Kühler/Verflüssiger (11) eine Arbeitsflüssigkeit derselben Art wie jene des ersten Kühlers/Verflüssigers (1) verwendet.

2. Verfahren nach Anspruch 1, **dadurch gekennzeichnet, dass** der Verdichtungsschritt selektiv zumindest eine Puffer-Verdichtungsmaschine (EC4) verwendet, die in Reihe zwischen der Station (2) zum Verdichten des ersten Kühlers/Verflüssigers (1) und der Station (12) zum Verdichten des zweiten Kühlers/Verflüssigers (11) angeordnet ist.

3. Installation, zwei unterschiedliche Kühler/Verflüssiger (1, 11) umfassend, die dazu bestimmt sind, zwei unterschiedlichen Verbraucheranwendungen Frigorien zu liefern, wobei die beiden Kühler/Verflüssiger (1, 11) ein Arbeitsgas derselben Art verwenden, das eine geringe molare Masse aufweist, das heißt, dass es eine allgemeine mittlere molare Masse von weniger als 10g/mol aufweist, wie reines gasförmiges Helium, wobei jeder Kühler/Verflüssiger (1, 11) seine eigene Station (2, 12) zum Verdichten des Arbeitsgases und seine eigene Kältekammer (3, 4) umfasst, die dazu bestimmt ist, das Arbeitsgas am Ausgang der Station (2, 12) zum Verdichten zu kühlen, wobei die Station (2) zum Verdichten des ersten Kühlers/Verflüssigers (1) Verdichtungsmaschinen in der Art von Schraubenverdichtern mit Öleinspritzung (EC1, EC2) umfasst, wobei die Station (12) zum Verdichten des zweiten Kühlers/Verflüssigers (11) zumindest eine Verdichtungsmaschine (EC3) in der Art einer Zentrifugalverdichtung umfasst, **dadurch gekennzeichnet, dass** der Ausgang der Station (2) zum Verdichten des ersten Kühlers/Verflüssigers (1) fluidtechnisch über eine Bypass-Schleife mit einer Verdichtungsstufe (EC3) der Station (12) zum Verdichten des zweiten Kühlers/Verflüssigers (11) verbunden ist, die zumindest eine Verdichtungsmaschine (EC3) in der Art einer Zentrifugalverdichtung umfasst, sodass die Verdichtungsmaschine (EC3) in der Art einer Zentrifugalverdichtung des zweiten Kühlers/Verflüssigers (11) in Reihe mit den Verdichtungsmaschinen (EC1, EC2) der Station (2) zum Verdichten des ersten Kühlers/Verflüssigers (1) angeordnet ist, um selektiv die Verdichtung zu ersetzen, die durch die Station (2, 12) zum Verdichten des ersten Kühlers/Verflüssigers (1) vor dem Eintritt des Arbeitsgases in die Kältekammer (3) des ersten Kühlers/Verflüssigers (1) durchgeführt wird, und dadurch, dass eine erste Leitung (5) den Ausgang der Station (2) zum Verdichten des ersten Kühlers/Verflüssigers (1) fluidtechnisch mit einem Eingang einer Verdichtungsmaschine (EC3) in der Art einer Zentrifugalverdichtung des zweiten Kühlers/Verflüssigers (11) verbindet, wobei eine zweite Leitung (6) den Ausgang der Verdichtungsmaschine (EC3) in der Art einer Zentrifugalverdichtung des zweiten Kühlers/Verflüssigers (11) mit dem Eingang der Kältekammer (3) des ersten Kühlers/Verflüssigers (1) verbindet, wobei die Installation ein System mit gesteuerten Ventilen (7) umfasst, um selektiv die Verdichtungsmaschine (EC3) in der Art einer Zentrifugalverdichtung des zweiten Kühlers/Verflüssigers (11) im Arbeitszyklus des ersten Kühlers/Verflüssigers (1) zu verwenden.

4. Installation nach Anspruch 3, **dadurch gekennzeichnet, dass** sie eine Puffer-Verdichtungsmaschine (EC4) umfasst, die in Reihe zwischen der Station (2) zum Verdichten des ersten Kühlers/Verflüssigers (1) und der Station (12) zum Verdichten des zweiten Kühlers/Verflüssigers (11) angeordnet ist.

5. Installation nach den Ansprüchen 3 und 4, **dadurch gekennzeichnet, dass** der Eingang der Puffer-Verdichtungsmaschine (EC4) an die erste Leitung (5) angeschlossen ist, wobei der Ausgang der Puffer-Verdichtungsmaschine (EC4) an die zweite Leitung (6) angeschlossen ist.

6. Installation nach einem der Ansprüche 3 bis 5, **dadurch gekennzeichnet, dass** die Station (2) zum Verdichten des ersten Kühlers/Verflüssigers (1) eine erste Verdichtungsstufe des Arbeitsgases umfasst, die eine Verdichtungsrate zwischen vier und fünf aufweist, sowie eine zweite Verdichtungsstufe, die eine Verdichtungsrate zwischen drei und vier aufweist.

7. Installation nach einem der Ansprüche 3 bis 6, **dadurch gekennzeichnet, dass** die beiden Kühler/Verflüssiger (1, 11) bemessen sind, um mit unterschiedlichen Temperaturen zum Kühlen/Verflüssigen zu arbeiten.

## Claims

1. Method for the low-temperature cooling/liquefaction of a working gas with a low molar mass, that is to say having a mean global molar mass of less than 10 g/mol, such as pure gaseous helium, the method using a first refrigerator/liquefier (1) comprising a station (2) for compressing the working gas and a cold chamber (3) intended to cool the working gas coming from the compression station (2), the method comprising:
- a compression step during which the working gas is compressed in the compression station (2) in a plurality of compression stages (EC1, EC2, EC3, EC4) each using one or more compression machines,
- a step of cooling the working gas compressed during the compression step in the cold chamber (3) to a given cold temperature,
the compression step using both compression machines of the lubricated screw type (EC1, EC2) and compression means of the centrifugal type (EC3, EC4), the method being **characterised in that** the compression station (2) of the first refrigerator/liquefier (1) comprises compression machines of the lubricated screw type (EC1, EC2), the compression station (12) of a second refrigerator/liquefier (11) comprising at least one compression machine (EC3) of the centrifugal compression type, the output of the compression station (2) of the first refrigerator/liquefier (1) being fluidically connected selectively with the inlet and outlet of a compression stage (EC3) of the compression station (12) of the second refrigerator/liquefier (11) via a system of conduits (5, 6) and valves (7), the compression step using selectively at least one compression machine (EC3) belonging to a compression station (12) of the second refrigerator/liquefier (11) distinct from said first refrigerator/liquefier (1), the second refrigerator/liquefier (11) using a working fluid of the same nature as that of the first refrigerator/liquefier (1).

2. Method according to claim 1, **characterised in that** the compression step uses selectively at least one buffer compression machine (EC4) disposed in series between the compression station (2) of the first refrigerator/liquefier (1) and the compression station (12) of the second refrigerator/liquefier (11).

3. Installation comprising two separate refrigerators/liquefiers (1, 11) intended to supply frigories to two separate consuming applications, the two refrigerators/liquefiers (1, 11) using a working gas of the same nature having a low molar mass, that is to say having a mean global molar mass of less than 10 g/mol such as pure gaseous helium, each refrigerator/liquefier (1, 11) comprising its own station (2, 12) for compressing working gas and its own cold chamber (3, 4) intended to cool the working gas coming from the compression station (2, 12), the compression station (2) of the first refrigerator/liquefier (1) comprising compression machines of the lubricated screw type (EC1, EC2), the compression station (12) of the second refrigerator/liquefier (11) comprising at least one compression machine (EC3) of the centrifugal compression type, **characterised in that** the outlet of the compression station (2) of the first refrigerator/liquefier (1) is fluidly connected, via a bypass loop, to a compression stage (EC3) of the compression station (12) of the second refrigerator/liquefier (11) comprising at least one compression machine (EC3) of the centrifugal compression type, so that the compression machine (EC3) of the centrifugal compression type of the second refrigerator/liquefier (11) is disposed in series with the compression machines (EC1, EC2) of the compression station (2) of the first refrigerator/liquefier (1), in order to selectively supplement the compression carried out by the compression station (2, 12) of the first refrigerator/liquefier (1) before the working gas enters the cold chamber (3) of the first refrigerator/liquefier (1), and **in that** a first conduit (5) fluidically connects the outlet of the compression station (2) of the first refrigerator/liquefier (1) to an inlet of a compression machine (EC3) of the centrifugal compression type of the second refrigerator/liquefier (11), a second conduit (6) connecting the outlet of said compression machine (EC3) of the centrifugal compression type of the second refrigerator/liquefier (11) to the inlet of the cold chamber (3) of the first refrigerator/liquefier (1), the installation comprising a system of controlled valves (7) for selectively using said compression machine (EC3) of the centrifugal compression type of the second refrigerator/liquefier (11) in the working cycle of the first refrigerator/liquefier (1).

4. Installation according to claim 3, **characterised in that** it comprises a buffer compression machine (EC4) disposed in series between the compression station (2) of the first refrigerator/liquefier (1) and the compression station (12) of the second refrigerator/liquefier (11).

5. Installation according to claims 3 and 4, **characterised in that** the inlet of the buffer compression machine (EC4) is connected to the first conduit (5), the outlet of the buffer compression machine (EC4) being connected to the second conduit (6).

6. Installation according to any of claims 3 to 5, **characterised in that** the compression station (2) of the first refrigerator/liquefier (1) comprises a first stage for compressing the working gas having a compression ratio of between four and five and a second compression state having a compression ratio of between three and four.

7. Installation according to any of claims 3 to 6, **characterised in that** the two refrigerators/liquefiers (1, 11) are sized so as to function at different refrigeration/liquefaction temperatures.
